# EUROPÄISCHE PATENTSCHRIFT

(11) **EP 0 346 284 B1**
(45) Veröffentlichungstag und Bekanntmachung des Hinweises auf die Patenterteilung: **31.08.1994**
(21) Anmeldenummer: 89810413.8
(22) Anmeldetag: 02.06.1989
(51) Int. Cl.: F23D 11/00, F23D 11/40

(54) **Brenner zur Verbrennung von flüssigen Brennstoffen in gasförmigem Zustand**
Burner for the combustion of liquid fuel in the gaseous phase
Brûleur pour la combustion de combustibles liquides en état gazeux

(30) Priorität: 09.06.1988 CH 2201/88
(43) Veröffentlichungstag der Anmeldung: 13.12.1989
(73) Patentinhaber: FÜLLEMANN PATENT AG, CH-7303 Mastrils (CH)
(72) Erfinder: Füllemann, Jörg, CH-7302 Mastrils (CH); Boner, Heinrich, CH-7208 Malans (CH)
(74) Vertreter: Riederer, Conrad A., Dr.

(56) Entgegenhaltungen:
- EP-A- 0 232 677
- EP-A- 0 283 435
- PATENT ABSTRACTS OF JAPAN, Band 12, Nr. 31 (M-663)[2878], 29. Januar 1988; & JP-A-62 186 114 (MATSUSHITA) 14-08-1987
- PATENT ABSTRACTS OF JAPAN, Band 10, Nr. 51 (M-457)[2108], 28. Februar 1986; & JP-A-60 200 012 (MATSUSHITA) 09-10-1985
- PATENT ABSTRACTS OF JAPAN, Band 8, Nr. 207 (M-327)[1644], 21. September 1984; & JP-A-59 95 311 (NIPPON DENSO) 01-06-1984
- PATENT ABSTRACTS OF JAPAN, Band 4, Nr. 176 (M-45)[658], 5. Dezember 1980; & JP-A-55 123 911 (BABCOCK HITACHI) 24-09-1980

## Beschreibung

Die Erfindung bezieht sich auf einen Brenner zur Verbrennung von flüssigen Brennstoffen in gasförmigem Zustand, mit einem stationären Vergaser, welcher proximal einen Einlass und distal einen Auslass aufweist, einem Flammrohr, welches den Vergaser umschliesst, wobei der Raum zwischen Vergaser und Flammrohr als Rezirkulationsweg für heisse Verbrennungsgase zum Einlass des Vergasers dient, und einer Brennstoffzuführung zum Vergaser. Ein solcher Brenner wird in der EP-A-232 677 beschrieben.

Durch die DE-A 26 49 669 ist ein Brenner mit einer Brennerkammer bekannt geworden, in deren vorderem Bereich ein aus einem Boden und einem Mantel bestehender, rotierender Verdampfertopf angeordnet ist. Die Austrittsöffnung des Verdampfertopfs ist in einem axialen Abstand von der Stirnwand der Brennkammer angeordnet. Der Mantel des Verdampfertopfs ist unter Bildung eines von Luft durchströmten Injektorkanals in einem radialen Abstand von einer ringförmigen Umlenkkammer umgeben. Wie in der DE-A 33 46 431 zum beschriebenen Brenner ausgeführt wird, liefert er bei einem ausreichenden Luftüberschuss eine gute Vermischung von Brennstoff und Verbrennungsluft, was sich in einer blauen Flamme zeigt. Nun ist aber ein hoher Luftüberschuss für den Dauerbetrieb nicht zulässig, da dann der CO2-Wert und somit der feuerungstechnische Wirkungsgrad nicht den gestellten Anforderungen entspricht. Die überschüssige Luft stört sogar das Wärmegleichgewicht derart, dass an der Rückwand eine Kondensation auftritt. Bei einem Betrieb im nahstöchiometrischen Bereich stellt sich eine verschlechterte Durchmischung des Oeldampfes mit der Frischluft und den Verbrennungsgasen ein. Wurde, um die Durchmischung zu verbessern, ein Einbau von Stolperkanten, Bypassen oder eine Aenderung der Injektorgeometrie vorgenommen, so führte dies zu einer Minderung der Injektorwirkung. Dies wiederum hatte zur Folge, dass weniger Verbrennungsgas rezirkuliert wurde. Es kam dann zu einer Störung des Temperaturgleichgewichts, zu Kondensationserscheinungen und zu einem unzulässig hohen Anstieg der NOX- und CO-Werte.

Die DE-A 33 46 431 stellte sich daher die Aufgabe, den Brenner gemäss der DE-A 26 49 669 derart zu verbessern, dass der Oeldampf mit der Frischluft und dem Verbrennungsgas gut durchmischt wird, ohne dass die Injektorwirkung beeinflusst wird. Der verbesserte Brenner besitzt ebenfalls einen rotierenden Verdampfertopf. Dieser ist flammenseitig verschlossen und weist lediglich motorseitig einen Auslass für den verdampften Brennstoff auf. Der Verdampfertopf ist mit mehreren Reihen über den Umfang verteilten Ausnehmungen versehen und von einer ringförmigen Umlenkkammer für die Luftzufuhr umgeben. Vergaster Brennstoff und Luft fliessen dann zwischen Verdampfertopf und Flammrohr in zwei konzentrischen Strömen von ringförmigem Querschnitt, treffen auf einen Stauring auf, durchmischen sich und bilden dann eine Flamme. Nachteilig ist jedoch dabei, dass der Verdampferraum nicht einer starken Strömung von heissen Gasen ausgesetzt ist, so dass sich dort Ablagerungen bilden, die bald die Funktion des Brenners beeinträchtigen. Insbesondere beim Abstellen des Brenners tritt dann eine starke Abgabe von unverbrannten Kohlenwasserstoffen auf.

Auch die FR-A 2 269 029 zeigt einen Brenner, welcher einen rotierenden Verdampfertopf aufweist, der distal, d.h. flammenseitig, verschlossen ist. Der Verdampfertopf ist auf der Innenseite mit einem Drahtnetz ausgekleidet, welches dazu dient, ein Abströmen des Brennstoffes zu verhindern. Dieser Brenner benötigt ein starkes Gebläse mit relativ hohem Energieverbrauch, weil sowohl die Frischluft als auch das Luft/Gas-Gemisch mehrfach umgelenkt wird. Nachteilig ist ferner, dass nach dem Abstellen des Brenners aus dem vorher mit Luft bestrichenen und daher relativ kühl gebliebenen Drahtnetz noch viel Brennstoff verdampft, so dass eine starke Abgabe von unverbrannten Kohlenwasserstoffen auftritt.

Beim Brenner gemäss der CH-A 628 724 sind koaxial zu einer Düse ein sogenanntes Mischrohr und ein Flammrohr vorgesehen.

Im Betrieb wird das Oel durch die Düse in das Mischrohr gespritzt, in das auch die zur Verbrennung notwendige Luft geblasen wird. Am distalen Ende des Mischrohrs bildet sich dann eine Flamme aus. Ein Teil der heissen Verbrennungsgase wird dann zum Anfang des Mischrohrs durch Injektorwirkung rezirkuliert und dort mit dem Oelnebel/Luft-Gemisch zwecks Wärmeaustausch vermischt. Dieser Brenner ermöglicht dank der Rezirkulation eines Teils der Verbrennungsgase eine weitgehende Vergasung der Oeltröpfchen im Mischrohr und somit eine relativ gute Verbrennung mit relativ geringer Russbildung. Dieser Vorteil wird aber erkauft durch eine erhöhte Bildung von Stickoxiden (NOX). Der Brenner benötigt nämlich ein langes Flammrohr. Da die Entspannung der Flamme erst nach dem Austritt aus dem Flammrohr stattfindet, besteht eine relativ grosse Flammenzone mit hohen Temperaturen, was die Bildung von Stickoxiden begünstigt. Ein weiterer Nachteil des Brenners besteht darin, dass beim Start das Mischrohr kalt ist und somit keine Verdampferwirkung besitzt. Die Flamme ist daher stark russend, bis das Mischrohr eine hohe Temperatur erreicht und in der Lage ist, das auftreffende Oel wirksam zu verdampfen.

Im Patent Abstracts of Japan, Band 12, Nr. 31 (M663) 2878, 29. Januar 1988; JP-A-62 186 114, wird ein Kerosenbrenner beschrieben, der einen elektrisch beheizbaren Verdampfertopf aufweist, in welchen seitlich Brennstoff und Luft eingeführt werden, um ein Luft/Brennstoff-Vorgemisch zu erzeugen. Ueber dem Verdampfertopf ist eine Mischplatte mit einer zentralen Oeffnung angeordnet, durch welche das Vorgemisch in einen mit einem Deckel verschlossenen Zylinder steigen und durch eine Vielzahl von Poren aus dem Zylinder und durch die Maschen eines Drahtgitters hindurch austreten kann, wo es entzündet wird. Rings um den mit dem Drahtgitter umgebenen Zylinder ist eine Anzahl von hohlen Wärmestrahlkörper angeordnet, welche Luftlöcher aufweisen. Durch diese Luftlöcher fliesst Sekundärluft, um zusätzlich zu der Primärflamme am Drahtgitter eine Sekundärflamme zu bilden, an deren Ende eine praktisch vollständige Verbrennung stattfindet. Die Flamme ist ringsum von einem Brennzylinder umgeben, der sie an einer radialen Expansion hindert. Deswegen und wegen der fehlenden Rezirkulation von Verbrennungsgasen ist die Flamme relativ heiss, so dass relativ viel NOX gebildet wird.

Es ist Aufgabe der vorliegenden Erfindung, einen Brenner der eingangs erwähnten Art zu schaffen, welcher die genannten Nachteile mindestens teilweise vermeidet. Er soll betriebssicher sein und wenig Unterhaltsarbeiten erfordern. Auch soll er hohen Anforderungen des Umweltschutzes entsprechen und eine saubere Verbrennung gewährleisten, wenig Stickoxide erzeugen und beim Anschalten und Abstellen möglichst keine Emissionen von unverbrannten Kohlenwasserstoffen verursachen.

Gemäss der Erfindung wird dies bei einem Brenner der eingangs erwähnten Art dadurch erreicht, dass am Ausgang des Vergasers ein stationärer Mischkopf mit Austrittsöffnungen für ein brennbares Gasgemisch angeordnet ist, dass am Mischkopf ein Umlenkabschnitt zur Umlenkung des austretenden Gasgemisches in praktisch radiale Richtung vorgesehen ist und dass sich das Flammrohr bis zum Ende des Mischkopfs oder nur wenig darüber hinaus erstreckt. Es liegt somit eine Kombination vor, mit einem stationären Vergaser, welcher proximal einen Einlass und distal einen Auslass aufweist, einem Flammrohr, welches den Vergaser umschliesst, wobei der Raum zwischen Vergaser und Flammrohr als Rezirkulationsweg für heisse Verbrennungsgase zum Einlass des Vergasers dient, einer Brennstoffzuführung zum Vergaser und einem stationären Mischkopf am Ausgang des Vergasers, wobei der stationäre Mischkopf einen Umlenkabschnitt zur Umlenkung des austretenden Gasgemisches in praktisch radialer Richtung aufweist und sich das Flammrohr bis zum Ende des Mischkopfs oder nur wenig darüber hinaus erstreckt. Diese Kombination enthält keine bewegten Elemente und ist schon aus diesem Grunde sehr betriebssicher. Durch die Rezirkulation heisser Gase wird der Vergaser stark erhitzt, was die Bildung von Verkokungen praktisch verhindert. Die hohe Temperatur des Vergasers bewirkt auch eine sichere Verdampfung des Brennstoffes beim Abstellen des Brenners, so dass in diesem Stadium keine unzulässigen Emissionen von unverbrannten Kohlenwasserstoffen entstehen. Von ganz besonderer Bedeutung ist die Tatsache, dass das Flammrohr relativ kurz dimensioniert werden kann, ohne dadurch die Injektionswirkung und damit die Rückführung der heissen Verbrennungsgase zum Vergasereingang zu beeinträchtigen. Erfindungsgemäss erstreckt sich das Flammrohr lediglich bis zum Ende des Mischkopfes oder nur wenig darüber hinaus, wobei der Mischkopf am Ende des Vergasers bewirkt, dass die Flamme schon nach kurzer Distanz am Flammrohr anliegt und aus diesem heraustreten und sich entspannen kann. Dadurch sinkt die Flammentemperatur. Eine niedrige Flammentemperatur hat den aus der Sicht des Umweltschutzes gewichtigen Vorteil, dass nur wenig Stickoxide gebildet werden.

Vergaser und Mischkopf können eine Einheit bilden. So kann beispielsweise der Vergaser und der Mischkopf rohrförmig sein. Die Einheit kann dann aus einem Rohrstück, bzw. aus einem zu einem Rohrstück geformten Blechstück bestehen. Dadurch wird die Fertigung erheblich vereinfacht und verbilligt. Um zu verhindern, dass Brennstoff an den Enden des Rohrstücks ausläuft, ist zweckmässigerweise am auslasseitigen Ende des Vergasers ein ringförmiger, radial nach innen gerichteter Abschnitt, z.B. eine Einschnürung, vorgesehen. Auch am Einlass des Vergasers ist es möglich, einen radial nach innen gerichteten Ansatz vorzusehen. Dieser kann beispielsweise durch Bördeln hergestellt werden.

Um den Vergaser beim Einschalten des Brenners aufheizen zu können, wird zweckmässigerweise am Vergaser eine elektrische Heizung angeordnet. Der Vergaser wird dann vor dem Einschalten der Brennstoffzufuhr aufgeheizt. Dadurch wird vermieden, dass zu Beginn des Heizvorgangs in unzulässigem Ausmass unverbrannte Kohlenwasserstoffe abgegeben werden. Vorteilhaft bilden Vergaser, Mischkopf, Umlenkteil, Luftblende und elektrische Heizung eine einzige Baueinheit. Eine solche Baueinheit kann bei Servicearbeiten mit Leichtigkeit ausgewechselt werden.

Das Flammrohr ist vorteilhaft koaxial zum Vergaser und zur elektrischen Heizung angeordnet. Dies ergibt eine besonders zweckmässige Konstruktion, bei welcher die rückgeführten heissen Verbrennungsgase den Vergaser gleichmässig aufheizen.

Die Kombination der elektrischen Heizung und des Rezirkulationsweges hat den Vorteil, dass kurz nach dem Start die elektrische Heizung abgeschaltet werden kann, weil durch die rezirkulierten heissen Gase der Vergaser auf der gewünschten hohen Betriebstemperatur gehalten wird.

Es sind verschiedene Arten der Brennstoffzufuhr in den Vergaser möglich. So kann beispielsweise beim Einlass ein Sprührotor vorgesehen sein, der eine gleichmässig Verteilung des Brennstoffes im Vergaser bewirkt. Insbesondere für Brenner grösserer Leistung ist es zweckmässig, beim Einlass eine Zerstäuberdüse vorzusehen. Diese kann vorzugsweise koaxial zum Vergaser angeordnet sein. Mit einer Zerstäuberdüse kann der Brennstoff fein auf die Vergaserwandungen verteilt werden. Besonders zweckmässig wird als Zerstäuberdüse eine Hohlkegeldüse verwendet. Die Zerstäuberdüse kann auch derart ausgebildet sein, dass mindestens ein Sprühstrahl mit begrenztem Streuwinkel gegen die Vergaserwandung gerichtet wird. In diesem Fall ist es zweckmässig, wenn die Luftblende jeweils im Bereich des jeweiligen Sprühstrahls einen Abschirmungsabschnitt aufweist. Durch diesen Abschnitt wird dann der Sprühstrahl von der eintretenden Luft so abgeschirmt, dass er sicher die Vergaserwandung erreicht. Es werden dann keine Oeltröpfchen mit dem Luftstrom mitgerissen und zum Mischkopf verfrachtet.

Die Luftblende ist vorteilhaft in einem Abstand zum Vergaser angeordnet, wobei der Spalt zwischen Luftblende und Vergaser einen Rezirkulationseinlass bildet. Dank dieser Anordnung sind es in erster Linie die heissen rezirkulierenden Gase, die entlang der Innenwandung des Vergasers streichen, währenddem die kalte Luft mehr im Innern des Vergasers fliesst. Dadurch wird eine gute Verdampfung des Brennstoffes erreicht und ein Nachdampfen vom Brennstoff nach dem Stillstand des Brenners vermieden. Beim Abstellen des Brenners ist der Vergaser noch so heiss, dass in Kürze der verbliebene Brennstoff verdampft und mit der bis zum Stillstand des Brenners noch geförderten Luft verbrennt wird.

Vorteilhaft besitzt der Vergaser oberflächenvergrössernde Mitte, z.B. ein Metallgewebe. Dadurch wird die wirksame Oberfläche des Brennstofffilms vergrössert und die Vergasung beschleunigt. Bei der Verwendung eines Metallgewebes oder einer porösen Sintermasse werden auch Kapillarkräfte wirksam, welche die Verteilung des Brennstoffes über die ganze Vergaserwandung erleichtern. Zweckmässigerweise werden die oberflächenvergrössernden Mittel durch einen Einsatz gebildet, der die Innenwandung des Hohlkörpers belegt. Ein solcher Einsatz kann bei Revisionsarbeiten nötigenfalls leicht ersetzt werden. Weil der flüssige Brennstoff bei seinem Austritt sofort in Kontakt mit dem oberflächenvergrössernden Metallgewebe kommt, werden sofort Kapillarkräfte wirksam, die bestrebt sind ihn über die ganze Innenfläche des Vergasers zu verteilen. Vorteilhaft weist der Einsatz einen praktisch radial nach innen ragenden Flansch auf. Dieser bewirkt, dass etwaige Oeltröpfchen abgefangen und an der heissen Oberfläche des Einsatzes verdampft werden. Aus diesem Grunde wird der Flansch des Einsatzes zweckmässig am distalen Ende der Vergaserkammer angeordnet.

Zur Steuerung der Brennstoffzufuhr kann ein Volustat vorgesehen werden. Unter einem Volustat versteht man eine Einrichtung, welche gemäss einem Eingangssignal ein entsprechendes Fördervolumen pro Zeiteinheit liefert, das durch Widerstände in der Förderleitung praktisch nicht beeinflusst wird. Das Fördervolumen wird auch durch die Viskosität des Brennstoffes kaum beeinflusst.

Vorteilhaft ist eine Luftblende mit einer Oeffnung für Luftzufuhr zum Einlass des Vergasers vorgesehen. Diese Oeffnung für die Luftzufuhr ist zweckmässigerweise zentral angeordnet und dient zugleich als Durchlass für die Antriebswelle eines Sprührotors oder als Durchlass für eine Zerstäuberdüse.

Es ist möglich, den Brenner statt in der üblichen horizontalen Lage auch in einer vertikalen Lage anzuordnen. Dadurch werden die Einsatzmöglichkeiten des Brenners erhöht.

Ausführungsbeispiele der Erfindung werden nun unter Bezugnahme auf die Zeichnung beschrieben. Es zeigt:
- Fig. 1: eine Ansicht eines Brenners gemäss der Erfindung,
- Fig. 2: einen Schnitt durch eine erstes Ausführungsbeispiel des Brenners mit einer Zerstäuberdüse,
- Fig. 3: einen Schnitt entlang der Linie III-III von Fig. 2,
- Fig. 4: einen Schnitt durch eine zweites Ausführungsbeispiel des Brenners mit einem Sprührotor,

Die in Fig. 1 dargestellte Brenner besitzt einen Motor 11, der dem Antrieb der Brennstoffpumpe 13, des Lüfters 15 und gegebenenfalls eines Sprührotors 18 (Fig. 4) dient. Von der Brennstoffpumpe 13 führt eine Brennstoffleitung 19 zum Vergaser 17 (Fig. 3), der von einem Flammrohr 21 umschlossen wird. Das Flammrohr kann leicht durch Lösen der Schrauben 23 entfernt werden. Ein Volustat, ein Magnetventil oder eine andere geeignete Vorrichtung 25 dient der Steuerung der Brennstoffzufuhr gemäss den Steuerbefehlen der Heizungssteuerung 26. Volustaten werden beispielsweise von der Firma SATRONIK, Regensdorf, Schweiz, geliefert.

Fig. 2 zeigt nun eine leicht auswechselbare Baueinheit 27, die im wesentlichen aus dem Vergaser 17, dem mit dem Vergaser 17 eine Einheit bildenden und einen Umlenkabschnitt 31 aufweisenden Mischkopf 29, der Luftblende 35, der elektrischen Heizung 39 und gegebenenfalls noch weiteren Teilen besteht. Die Baueinheit 27 wird durch das Flammrohr 21 umschlossen. Dieses ist relativ kurz. Es erstreckt sich also lediglich bis zum Ende des Mischkopfes 29 oder nur wenig darüber hinhaus. Der Raum 40 zwischen Vergaser 17 und Flammrohr 21 bilden einen Rezirkulationsweg für heisse Verbrennungsgase zum Einlass 41.

Vergaser 17 und Mischkopf 29 sind als hohle Rotationskörper ausgebildet. Beim gezeigten Ausführungsbeispiel bestehen Vergaser 17 und Mischkopf 29 aus einem einzigen Rohrstück 30, das vorn durch eine Scheibe 31 abgeschlossen ist. Die Scheibe 31 dient als Umlenkabschnitt für das Gasgemisch. Das im Mischkopf erzeugte Gasgemisch kann durch eine Vielzahl von Austrittsöffnungen 33 austreten. Beim gezeigten Ausführungsbeispiel sind die Austrittsöffnungen 33 schlitzförmig. Es ist aber auch eine andere Formgebung möglich. Da sich die Austrittsöffnungen 33 in der zylindrischen Mantelfläche 36 des Mischkopfes befinden, treten die Gase auf dem Mischkopf 29 in praktisch radialer Richtung aus. Die Grenze zwischen Vergaser 17 und Mischkopf 29 wird beim gezeigten Ausführungsbeispiel durch eine Einschnürung 37 gebildet. Durch diese Einschnürung 37 wird am distal angeordneten Auslass 42 des Vergasers 17 ein ringförmiger, radial nach innen gerichteter Abschnitt 37′ gebildet, welcher ein Abfliessen von flüssigem Brennstoff aus dem Vergaser 17 in den Mischkopf 29 verhindert. Am proximalen Ende 41, d.h. am Einlass des Vergasers 17, verhindert ein nach innen gerichteter Ansatz 43 ein Ausfliessen von flüssigem Brennstoff.

Die Einheit 45 bestehend aus dem Vergaser 17 und dem Mischkopf 29 ist beispielsweise mit drei Füssen 47, welche Verlängerungen des Rohrs 30 darstellen können, an der Luftblende 35 durch Punktschweissen, Nieten oder dergleichen befestigt. Durch die Zwischenräume zwischen den Füssen 47 entstehen Rezirkulationseinlässe 49.

Die Baueinheit 27 ist an einem Ansatzring 51 des Flammrohrs 21 beispielsweise mit Schrauben (nicht eingezeichnet) befestigt. Ein Dichtungsring 53 aus einem wärmebeständigen Material sorgt dabei für einen praktisch luftdichten Abschluss. Dadurch wird sichergestellt, dass die zur Verbrennung notwendig Luft lediglich durch die zentrale Oeffnung 55 der Luftblende 35 fliessen kann.

Der Vergaser 17 wird durch die elektrische Heizung 39 umschlossen. Beim gezeigten Ausführungsbeispiel ist die elektrische Heizung 39 in kurzem Abstand konzentrisch zum Vergaser 17 angeordnet. In diesem Fall folgt die Aufheizung des Vergasers 17 lediglich durch Strahlungswärme. Ein besserer Wärmeübergang wird erzielt, wenn die Wicklung der elektrischen Heizung 39 in direktem Kontakt mit der Wandung des Vergasers 17 steht.

Es hat sich als vorteilhaft erwiesen, oberflächenvergrössernde Mittel 57 beim Vergaser 17 vorzusehen. Diese können beispielsweise durch einen Einsatz 57 aus einem Metallgewebe bestehen. Durch ein solches Metallgewebe entsteht eine Kapillarwirkung, durch welche der Brennstoff fein über die Vergaserinnenwandung verteilt wird. Es wäre aber auch möglich, an der Innenwandung des Vergasers 17 eine Beschichtung aus porösem keramischem Material vorzusehen. Der Einsatz 57 weist einen praktisch radial nach innen gerichteten Flansch 58 auf, der dazu dient, allfällige Oeltröpfchen abzufangen, damit sie nicht in den Mischkopf 29 gelangen. Beim Einlass 41 des Vergasers 17 ist eine Zerstäuberdüse 59 vorgesehen. Es handelt sich dabei um eine Hohlkegeldüse. Beim Ausführungsbeispiel gemäss Fig. 3 weist die Düse 59 vier verschiedene Sprühstrahlen 61 mit begrenztem Streuwinkel auf. Um diese Sprühstrahlen gegen eine Ablenkung durch die einfliessende Luft zu schützen, besitzt die Luftblende 35 im Bereich des jeweiligen Sprühstrahls 61 einen Abschirmungsabschnitt 63.

Bei der Ausführungsform von Fig. 4 ist an Stelle einer Zerstäuberdüse 54 ein Sprührotor 18 vorgesehen, welcher über die Welle 20 vom Motor 11 (Fig. 1) angetrieben wird. Die Brennstoffleitung 19 führt in unmittelbare Nähe des Sprührotors 18. Die Zündelektrode 65 ragt in den Vergaserraum. Die Zündung im Vergaserraum hat den Vorteil, dass ein Druckstoss bei der Zündung weitgehend vermieden wird. Es findet also ein weicher Start statt. Auch erfolgt die Zündung ziemlich rasch, weil beim Start im Vergaser 17 höhere Temperaturen herrschen als bei den Austrittsöffnungen 33 des Mischkopfs 29.

## Patentansprüche

1. Brenner zur Verbrennung von flüssigen Brennstoffen in gas förmigem Zustand, mit einem stationären Vergaser (17), welcher proximal einen Einlass (41) und distal einen Auslass (42) aufweist, einem Flammrohr (21), welches den Vergaser (17) in einem Abstand umschliesst, wobei der Raum (40) zwischen Vergaser (17) und Flammrohr (21) als Rezirkulationsweg für heisse Verbrennungsgase zum Einlass (41) des Vergasers (17) dient, und einer Brennstoffzuführung (19, 59) zum Vergaser (17), dadurch gekennzeichnet, dass am Auslass des Vergasers (17) ein stationärer Mischkopf (29) mit Austrittsöffnungen (33) für ein brennbares Gasgemisch angeordnet ist, dass am Mischkopf (29) ein Umlenkabschnitt (31) zur Umlenkung des austretenden Gasgemisches in praktisch radiale Richtung vorgesehen ist und dass sich das Flammrohr (21) bis zum Ende des Mischkopfs (29) oder nur wenig darüber hinaus erstreckt.

2. Brenner nach Anspruch 1, dadurch gekennzeichnet, dass der Vergaser (17) und der Mischkopf (29) eine Einheit bilden.

3. Brenner nach einem der Ansprüche 1 oder 2, dadurch gekennzeichnet, dass der Vergaser (17) und der Mischkopf (29) rohrförmig sind.

4. Brenner nach einem der Ansprüche 1 bis 3, dadurch gekennzeichnet, dass am Auslass (42) des Vergasers (17) ein ringförmiger radial nach innen gerichteter Abschnitt (37′), der zum Beispiel durch eine Einschnürung (37) gebildet ist, vorgesehen ist.

5. Brenner nach einem der Ansprüche 1 bis 4, dadurch gekennzeichnet, dass am Einlass (41) des Vergasers (17) ein nach innen gerichteter Ansatz (43) vorgesehen ist.

6. Brenner nach einem der Ansprüche 1 bis 5, dadurch gekennzeichnet, dass eine Luftblende (35) mit einer Oeffnung (55) zur Luftzufuhr zum Einlass (41) des Vergasers (17) vorgesehen ist.

7. Brenner nach einem der Ansprüche 1 bis 6, dadurch gekennzeichnet, dass am Vergaser (17) eine elektrische Heizung (39) angeordnet ist.

8. Brenner nach Anspruch 7, dadurch gekennzeichnet, dass Vergaser (17), Mischkopf (29), Umlenkabschnitt (31), Luftblende (35) und elektrische Heizung (39) eine einzige Baueinheit (27) bilden.

9. Brenner nach Anspruch 7 oder 8, dadurch gekennzeichnet, dass das Flammrohr (21) koaxial zum Vergaser (17) und zur elektrischen Heizung (39) angeordnet ist.

10. Brenner nach einem der Ansprüche 1 bis 9, dadurch gekennzeichnet, dass beim Einlass (41) ein Sprührotor (18) vorgesehen ist.

11. Brenner nach einem der Ansprüche 1 bis 10, dadurch gekennzeichnet, dass beim Einlass (41) eine Zerstäuberdüse (59) vorzugsweise koaxial zum Vergaser (17) angeordnet ist.

12. Brenner nach Anspruch 11, dadurch gekennzeichent, dass die Zerstäuberdüse (59) eine Hohlkegeldüse ist.

13. Brenner nach Anspruch 11 oder 12, dadurch gekennzeichnet, dass die Zerstäuberdüse (59) derart ausgebildet ist, dass mindestens ein Sprühstrahl (61) mit begrenztem Streuwinkel gegen die Vergaserwandung gerichtet wird.

14. Brenner nach Anspruch 13, dadurch gekennzeichnet, dass die Luftblende (35) jeweils im Bereich des jewiligen Sprühstrahls (61) einen Abschirmungsabschnitt (63) aufweist.

15. Brenner nach einem der Ansprüche 6 bis 14, dadurch gekennzeichnet, dass die Luftblende (35) in einem Abstand zum Vergaser (17) angeordnet ist, wobei der Spalt zwischen Luftblende (35) und Vergaser (17) einen Rezirkulationseinlass (49) bildet.

16. Brenner nach einem der Ansprüche 1 bis 15, dadurch gekennzeichnet, dass der Vergaser oberflächenvergrössernde Mittel (57), z.B. ein Metallgewebe, aufweist.

17. Brenner nach einem der Ansprüche 1 bis 14, dadurch gekennzeichnet, dass die oberflächenvergrössernden Mittel (57) durch einen Einsatz gebildet werden, der die Innenwandung des Vergasers (17) mindestens teilweise bedeckt.

18. Brenner nach einem der Ansprüche 1 bis 17, dadurch gekennzeichnet, dass der Einsatz (57) einen praktisch radial nach innen gerichteten Flansch (58) aufweist.

19. Brenner nach Anspruch 18, dadurch gekennzeichnet, dass der Flansch (58) des Einsatzes (57) am distalen Ende des Vergasers (17) angeordnet ist.

20. Brenner nach einem der Ansprüche 1 bis 19, dadurch gekennzeichnet, dass eine Zündelektrode (65) beim Einlass (41) in den Vergaser (17) angeordnet ist.

21. Brenner nach einem der Ansprüche 1 bis 20, dadurch gekennzeichnet, dass ein Volustat (25) zur Steuerung der Brennstoffzufuhr vorgesehen ist.

22. Brenner nach einem der Ansprüche 1 bis 21, dadurch gekennzeichnet, dass der Brenner vertikal angeordnet ist.

## Claims

1. A burner for the combustion of liquid fuel in the gaseous state, comprising a stationary gasifier (17) having a proximal inlet (41) and a distal outlet (42), a flame tube (21) enclosing the gasifier (17) with a space located in between, said space (40) between the gasifier (17) and the flame tube (21) serving as recirculation path for hot combustion gases to the inlet (41) of the gasifier (17), and fuel supply means (19, 59) to the gasifier (17), characterised in that at the outlet of the gasifier (17) a stationary mixing head (29) with outlet openings (33) for a combustible gas mixture is located, in that at the mixing head (29) a deflector section (31) is provided for deflection of the outflowing gas mixture in practically radial direction and in that the flame tube (21) extends to the end of the mixing head (29) or little beyond.

2. A burner as claimed in claim 1, characterised in that the gasifier (17) and the mixing head (29) form a single unit.

3. A burner as claimed in claim 1 or 2, characterised in that the gasifier (17) and the mixing head (29) are of tubular form.

4. A burner as claimed in one of the claims 1 to 3, characterised in that at the outlet (42) of the gasifier (17) an annular, radially inwardly oriented extension (37′), for example formed by a necked-down portion, is provided.

5. A burner as claimed in one of the claims 1 to 4, characterised in that at the inlet (41) of the gasifier (17) an inwardly extending flange (43) is provided.

6. A burner as claimed in one of the claims 1 to 5, characterised in that an air aperture plate (35) with an opening (55) for the supply of air to the inlet (41) of the gasifier (17) is provided.

7. A burner as claimed in one of the claims 1 to 6, characterised in that at the gasifier (17) an electric heater (39) is provided.

8. A burner as claimed in claim 7, characterised in that the gasifier (17), the mixing head (29), the deflector section (31), the air aperture plate (35), and the electric heater form a component unit.

9. A burner as claimed in claim 7 or 8, characterised in that the flame tube (21) is arranged coaxially to and spaced apart from the gasifier (17) and the electric heater (39).

10. A burner as claimed in one of the claims 1 to 9, characterised in that at the inlet (41) a rotating spraying device (18) is provided.

11. A burner as claimed in one of the claims 1 to 9, characterised in that at the inlet (41) an atomizer nozzle (59) is located preferably coaxially to the gasifier (17).

12. A burner as claimed in claim 11, characterised in that the atomizing nozzle is a hollow cone nozzle.

13. A burner as claimed in claim 11 or 12, characterised in that the atomizing nozzle is designed to direct at least one atomized fuel beam (61) of limited divergence angle against the wall of the gasifier.

14. A burner as claimed in claim 13, characterised in that the region of the respective atomized fuel beam (61) the aperture plate (35) is provided with a shield section.

15. A burner as claimed in one of the claims 6 to 14, characterised in that the air aperture plate (35) is located at a distance from the gasifier (17), with the gap between the aperture plate and the gasifier (17) providing a recirculation inlet (49).

16. A burner as claimed in one of the claims 1 to 15, characterised in that the gasifier has means (57), such as metal cloth, for increasing its surface area.

17. A burner as claimed in one of the claims 1 to 14, characterised in that the means for increasing the surface area are formed by an insert (65) which at least partially covers the inner wall of the gasifier (17).

18. A burner as claimed in one of the claims 1 to 17, characterised in that the insert has a flange (66) protruding practically radially inward.

19. A burner as claimed in claim 18, characterised in that the flange (58) of the insert (57) is located at the distal end of the gasifier (17).

20. A burner as claimed in one of the claims 1 to 19, characterised in that a ignition electrode (65) is located at the inlet (41) to the gasifier (17).

21. A burner as claimed in one of the claims 1 to 20, characterised in that a volustat (25) is provided for the control of the fuel supply.

22. A burner as claimed in one of the claims 1 to 21, characterised in that the burner is arranged vertically.

## Revendications

1. Brûleur pour la combustion à l'état gazeux de combustibles liquides, comprenant un évaporateur fixe (17) qui présente une entrée (41) du côté proximal et une sortie (42) du côté distal, un tube-foyer (21) qui entoure à distance l'évaporateur (17), l'espace (40) entre l'évaporateur (17) et le tube-foyer (21) servant de trajet de recirculation pour des gaz de combustion chauds vers l'admission (41) de l'évaporateur (17), et une alimentation en combustible (19, 59) pour l'évaporateur (17), caractérisé en ce qu'il est disposé, à l'échappement de l'évaporateur (17), une tête mélangeuse fixe (29) comportant des orifices de sortie (33) pour un mélange gazeux combustible, en ce qu'il est prévu, sur la tête mélangeuse (29), une partie déflectrice (31) pour dévier en direction pratiquement radiale le mélange gazeux qui sort, et en ce que le tube-foyer (21) s'étend jusqu'à l'extrémité de la tête mélangeuse (29) ou seulement un peu au-delà de celle-ci.

2. Brûleur selon la revendication 1, caractérisé en ce que l'évaporateur (17) et la tête mélangeuse (29) forment un ensemble.

3. Brûleur selon la revendication 1 ou 2, caractérisé en ce que l'évaporateur (17) et la tête mélangeuse (29) sont tubulaires.

4. Brûleur selon l'une quelconque des revendications 1 à 3, caractérisé en ce qu'il est prévu, à la sortie (42) de l'évaporateur (17), une partie annulaire (37′) qui est dirigée radialement vers l'intérieur et qui est formée par exemple par un étranglement (37).

5. Brûleur selon l'une quelconque des revendications 1 à 4, caractérisé en ce qu'il est prévu, à l'entrée (41) de l'évaporateur (17), un épaulement (43) dirigé vers l'intérieur.

6. Brûleur selon l'une quelconque des revendications 1 à 5, caractérisé en ce qu'il est prévu un diaphragme à air (35) comportant une ouverture (55) pour l'arrivée d'air à l'entrée (41) de l'évaporateur (17).

7. Brûleur selon l'une quelconque des revendications 1 à 6, caractérisé en ce qu'un dispositif de chauffage électrique (39) est disposé sur l'évaporateur (17).

8. Brûleur selon la revendication 7, caractérisé en ce que l'évaporateur (17), la tête mélangeuse (29), la partie déflectrice (31), le diaphragme à air (35) et le dispositif de chauffage électrique (39) constituent un seul ensemble de construction.

9. Brûleur selon la revendication 7 ou 8, caractérisé en ce que le tube-foyer (21) est disposé coaxialement par rapport à l'évaporateur (17) et au dispositif de chauffage électrique (39).

10. Brûleur selon l'une quelconque des revendications 1 à 9, caractérisé en ce qu'un rotor de pulvérisation (18) est prévu près de l'entrée (41).

11. Brûleur selon l'une quelconque des revendications 1 à 9, caractérisé en ce qu'un gicleur de pulvérisation (59) est disposé près de l'entrée (41), de préférence coaxialement par rapport à l'évaporateur (17).

12. Brûleur selon la revendication 11, caractérisé en ce que le gicleur de pulvérisation (59) est une buse à cône creux.

13. Brûleur selon la revendication 11 ou 12, caractérisé en ce que le gicleur de pulvérisation (59) est réalisé sous une forme telle qu'au moins un jet pulvérisé (61), ayant un angle de diffusion limité, soit dirigé vers la paroi de l'évaporateur.

14. Brûleur selon la revendication 13, caractérisé en ce que le diaphragme à air (35) présente une zone de masquage (63) au niveau de chaque jet pulvérisé (61).

15. Brûleur selon l'une quelconque des revendications 6 à 14, caractérisé en ce que le diaphragme à air (35) est disposé à distance de l'évaporateur (17), la fente entre le diaphragme à air (35) et l'évaporateur (17) constituant une entrée de recirculation.

16. Brûleur selon l'une quelconque des revendications 1 à 15, caractérisé en ce que l'évaporateur comporte des moyens (57) destinés à augmenter la surface, par exemple un tissu métallique.

17. Brûleur selon l'une quelconque des revendications 1 à 14, caractérisé en ce que les moyens (57) destinés à augmenter la surface sont constitués par un insert qui recouvre au moins en partie la paroi interne de l'évaporateur (17).

18. Brûleur selon l'une quelconque des revendications 1 à 17, caractérisé en ce que l'insert présente un rebord (58) dirigé vers l'intérieur en direction pratiquement radiale.

19. Brûleur selon la revendication 18, caractérisé en ce que le rebord (58) de l'insert (57) est disposé à l'extrémité distale de l'évaporateur (17).

20. Brûleur selon l'une quelconque des revendications 1 à 19, caractérisé en ce qu'une électrode d'allumage (65) est disposée dans l'évaporateur (17) près de l'entrée (41).

21. Brûleur selon l'une quelconque des revendications 1 à 20, caractérisé en ce qu'un volustat (25) est prévu pour la commande de l'alimentation en combustible.

22. Brûleur selon l'une quelconque des revendications 1 à 21, caractérisé en ce que le brûleur est disposé verticalement.
